# EUROPÄISCHE PATENTSCHRIFT

(11) **EP 3 014 109 B1**
(45) Veröffentlichungstag und Bekanntmachung des Hinweises auf die Patenterteilung: **26.04.2017**
(21) Anmeldenummer: 14733135.9
(22) Anmeldetag: 20.06.2014
(51) Int. Cl.: F02M 63/00, F02M 51/06

(54) **MAGNETBAUGRUPPE FÜR EINEN KRAFTSTOFFINJEKTOR**
MAGNET ASSEMBLY FOR A FUEL INJECTOR
MODULE MAGNÉTIQUE POUR UN INJECTEUR DE CARBURANT

(30) Priorität: 27.06.2013 DE 102013212504
(43) Veröffentlichungstag der Anmeldung: 04.05.2016
(73) Patentinhaber: Robert Bosch GmbH, 70442 Stuttgart (DE)
(72) Erfinder: FALTIN, Christian, 70825 Korntal-Muenchingen (DE); STEINBERG, Klemens, 71665 Vaihingen/Enz-Enzweihingen (DE)
(86) Internationale Anmeldenummer: PCT/EP2014/063000
(87) Internationale Veröffentlichungsnummer: WO 2014/206872

(56) Entgegenhaltungen:
- EP-A2- 1 231 378
- WO-A1-2013/156179
- DE-A1-102009 001 706
- GB-A- 2 065 833
- GB-A- 2 124 430

## Beschreibung

### Stand der Technik

Ein Kraftstoffinjektor für Kraftfahrzeuge kann ein Magnetventil zur Steuerung eines Kraftstoffdrucks im Kraftstoffinjektor bzw. in einem Steuerraum eines Einspritzventils aufweisen.

Mittels des Kraftstoffdrucks im Steuerraum wird eine Hubbewegung eines Ventilkolbens gesteuert, mit dem eine Einspritzöffnung des Einspritzventils geöffnet oder geschlossen werden kann. Das Magnetventil weist einen Elektromagneten und einen beweglichen Anker auf. Ein Ventilglied, das von einer Ventilschließfeder in Schließrichtung beaufschlagt ist, wird mit dem Anker bewegt. Das Ventilglied wirkt mit einem Ventilsitz des Magnetventils zusammen und steuert so den Kraftstoffabfluss aus dem Steuerraum.

Der Elektromagnet weist eine Magnetspule und einen Magnetkern auf. Der Anker weist eine Ankerplatte und einen Ankerbolzen auf. Zwischen der Ankerplatte und dem Magnetkern kann eine Restluftspaltscheibe (RLSS) vorgesehen sein, die einen Restluftspalt zwischen diesen Elementen definiert. Bei bekannten Kraftstoffinjektoren wird die Restluftspaltscheibe freischwimmend zwischen Anker und Elektromagnet angeordnet und kann über ihren Außenumfang zentriert werden.

Bei Betrieb des Kraftstoffinjektors führt der Ankerhub, das heißt das Anziehen und Loslassen des Ankers, im Zusammenhang mit Verdrängung und Befüllung des Spaltes zwischen Anker und Magnetkern mit Medium, zu einem mehr oder minder stark ausgeprägten bzw. wechselnden hydraulischen Kleben bzw. Anhaften der Restluftspaltscheibe am Anker bzw. am Magnetkern. Dadurch können unterschiedliche Schließzustände und somit auch unterschiedliche Schließdauern des Ankers im Injektorbetrieb entstehen.

Diese Schließdauereinflüsse können wiederum Einspritzdauerstreuungen und damit auch Streuungen der Einspritzmenge des Kraftstoffinjektors verursachen. Insbesondere bei kleinen Einspritzmengen für eine Voreinspritzung können derartige Streuungen unerwünscht sein.
Aus EP 2 254 130 A2 ist eine Restluftspaltscheibe bekannt, die Vorsprünge aufweist und über diese Vorsprünge in ihrer Position fixiert ist. Allerdings schränkt eine derartige Ausgestaltung der Restluftspaltscheibe die Materialwahl der Restluftspaltscheibe ein. Ferner kann ein Verschleiß der Vorsprünge die Lebensdauer der Restluftspaltscheibe verringern.

Bei der aus GB 2 065 833 A bekannten Magnetbaugruppe ist die Restluftspaltscheibe axial durch ein Fixierelement festgelegt.

### Offenbarung der Erfindung

Es kann daher ein Bedarf an einer verbesserten Magnetbaugruppe für einen Kraftstoffinjektor für eine Magnetbaugruppe bestehen, die insbesondere einen zuverlässigeren Betrieb des Kraftstoffinjektors und einen geringeren Verschleiß ermöglicht.
Dieser Bedarf kann durch den Gegenstand der vorliegenden Erfindung gemäß den unabhängigen Ansprüchen gedeckt werden. Vorteilhafte Ausführungsformen der vorliegenden Erfindung sind in den abhängigen Ansprüchen beschrieben.

Im Folgenden werden Merkmale, Einzelheiten und mögliche Vorteile einer Vorrichtung gemäß Ausführungsformen der Erfindung im Detail beschrieben.

Gemäß einem ersten Aspekt der Erfindung wird eine Magnetbaugruppe für einen Kraftstoffinjektor vorgestellt. Die Magnetbaugruppe weist einen Anker zum Bewegen eines Ventilglieds und einen Elektromagneten mit einem Magnetkern und einer Magnetspule auf. Ferner weist die Magnetbaugruppe eine Restluftspaltscheibe zum Einstellen eines Abstandes zwischen dem Magnetkern und dem Anker auf. Die Restluftspaltscheibe ist zwischen dem Elektromagneten und dem Anker angeordnet. Dabei ist die Restluftspaltscheibe in einer Richtung parallel zu einer Längsachse der Magnetbaugruppe durch ein Fixierelement fixiert. Das Fixierelement ist separat von der Restluftspaltscheibe ausgeführt. Das Fixierelement ist als parallel zur Längsachse der Magnetbaugruppe vorgespanntes Federelement ausgeführt. Ein Federelement kann dabei ein elastisch bzw. auch teilplastisch rückstellendes Element sein, das sich bei Belastung verformen und nach Entlastung in die ursprüngliche Form zurückkehren kann.

Anders ausgedrückt basiert die Idee der vorliegenden Erfindung darauf, die Restluftspaltscheibe durch ein zusätzliches, separat ausgeführtes Fixierelement in axialer Richtung in Bezug auf den Magnetkern zu fixieren. Dank dieser erfindungsgemäßen Ausgestaltung der Magnetbaugruppe mit einem Fixierelement findet im Wesentlichen keine Relativbewegung zwischen dem Elektromagneten und der Restluftspaltscheibe statt. Insbesondere ist das Fixierelement zwischen der Restluftspaltscheibe und der Ankerplatte angeordnet und trägt dazu bei, dass die Haftung zwischen dem Anker bzw. der Ankerplatte und der Restluftspaltscheibe verhindert bzw. stabil in ihrer Stärke ausgeprägt wird. Zusätzlich kann das Fixierelement zur Sicherung der Restluftspaltscheibe in einer Magnethülse des Elektromagneten bei der Montage der Magnetbaugruppe dienen.

Mit Hilfe des Fixierelements können konstantere Schließdauern des Ankers im Injektorbetrieb sichergestellt werden. Auf diese Weise werden konstante Einspritzdauern und Einspritzmengen gewährleistet. Dies ist insbesondere bei kleinen Einspritzmengen beispielsweise bei einer Voreinspritzung vorteilhaft. Damit wird ein zuverlässiger Betrieb des Kraftstoffinjektors ermöglicht.

Zusätzlich können die Materialien der Restluftspaltscheibe und des Fixierelements dank der separaten Ausgestaltung frei und unabhängig voneinander gewählt werden. Hierdurch kann der Verscheiß der Restluftspaltscheibe und ebenso der Verschleiß des Fixierelements minimiert werden. Insbesondere wird die axiale Biegeverformung der Restluftspaltscheibe durch die Ankerbewegung reduziert und dadurch der Verschleiß der Restluftspaltscheibe verringert. Ferner verhindern das Fixierelement und die Restluftspaltscheibe einen Verschleiß von Elementen, die sich bei einer Ausgestaltung ohne Fixierelement und Restluftspaltscheibe berühren würden.

Die folgenden weiteren Vorteile ergeben sich durch die Verwendung des separaten Fixierelements: Eine axiale Auslenkung des Ankers, das heißt der Ankerhub, bleibt von Schaltvorgang zu Schaltvorgang gleich. Hierdurch zeigt der Kraftstoffinjektor über seine Lebensdauer in der Schließdauer ein vergleichbares Verhalten zum Neuzustand.

Die Schließdauer des Ventilglieds, die von einem Steuergerät überwacht und korrigiert wird, kann bei bekannten Magnetbaugruppen unerwünschter Weise auch die durch hydraulisches Kleben der Restluftspaltscheibe verursachten Variationen der Schließdauer berücksichtigen. Bei der erfindungsgemäßen Ausgestaltung der Magnetbaugruppe mit dem Fixierelement können derartige "temporäre" Korrekturen durch das Steuergerät vermieden werden. Das Steuergerät korrigiert in diesem Fall lediglich verschleißbedingte Schließdauerdrifts.

Ein weiterer Vorteil der erfindungsgemäßen Ausgestaltung der Magnetbaugruppe kann darin gesehen werden, dass am Kraftstoffinjektor bzw. an der Magnetbaugruppe keine baulichen Änderungen notwendig sind. Es wird lediglich ein zusätzliches Bauteil, nämlich das Fixierelement eingelegt.

Die Magnetbaugruppe bzw. der Kraftstoffinjektor können in einem Kraftfahrzeug mit einem Verbrennungsmotor, zum Beispiel mit einem Dieselmotor, eingesetzt werden. Die Magnetbaugruppe zusammen mit dem Ventilglied kann auch als Magnetventil bezeichnet werden und zur Steuerung eines Kraftstoffdruckes in einem Steuerraum eines Einspritzventils, beispielsweise in einem Common-Rail-Hochdruckspeichereinspritzsystem verwendet werden.

Der Magnetkern des Elektromagneten kann die Magnetspule umgeben. Dabei kann der Magnetkern einen radial außen liegenden Außenpol, auch als Magnetkernaußenpol bezeichnet, und einen radial innen liegenden Innenpol, auch als Magnetkerninnenpol bezeichnet, aufweisen. Der Anker kann eine Ankerplatte und einen Ankerbolzen aufweisen.

Der Abstand zwischen einer Oberfläche des Elektromagneten und einer dem Elektromagneten zugewandten Oberfläche der Ankerplatte kann als Restluftspalt bezeichnet werden. In diesem Restluftspalt ist die Restluftspaltscheibe angeordnet. Die Restluftspaltscheibe kann dabei den Minimalabstand zwischen der Ankerplatte und dem Elektromagneten definieren. Ferner kann die Restluftspaltscheibe die Ankerbewegung dämpfen. Insbesondere kann die Restluftspaltscheibe kreis- bzw. ringförmig ausgeführt sein. Ferner weist die Restluftspaltscheibe ein ferromagnetisches oder ein nicht-magnetisches Material auf bzw. besteht daraus.

Das Fixierelement fixiert die Restluftspaltscheibe in einer Richtung parallel zu einer Längsachse, das heißt in axialer Richtung der Magnetbaugruppe bzw. des Kraftstoffinjektors. Die axiale Richtung entspricht dabei der Bewegungsrichtung des Ventilkolbens des Kraftstoffinjektors.

Das Fixierelement kann dabei vorzugsweise ein nicht-magnetisches Material aufweisen bzw. daraus bestehen. Beispielsweise kann das Fixierelement Stahl und/oder Kunststoff aufweisen. Dabei kann das Fixierelement das gleiche Material wie die Restluftspaltscheibe aufweisen. Alternativ weist das Fixierelement ein anderes Material als die Restluftspaltscheibe auf. Beispielsweise kann das Fixierelement als Feder ausgeführt sein, die in axialer Richtung vorgespannt ist.

Gemäß einem Ausführungsbeispiel der Erfindung fixiert das Fixierelement die Restluftspaltscheibe derart, dass eine bezüglich der Längsachse eine rotationssymmetrische Krafteinleitung in die Restluftspaltscheibe stattfindet. Das heißt, die Restluftspaltscheibe und das Fixierelement sind jeweils rotationssymmetrisch ausgeführt.

Gemäß einem weiteren Ausführungsbeispiel der Erfindung fixiert das Fixierelement die Restluftspaltscheibe in einer Richtung senkrecht zur Längsachse der Magnetbaugruppe. Das bedeutet, dass die Restluftspaltscheibe sowohl in axialer als auch in radialer Richtung bezüglich des Elektromagneten fixiert ist. Beispielsweise kann die Restluftspaltscheibe hierzu über ihren Umfang zentriert und anschließend von dem Fixierelement an den Elektromagneten angedrückt werden.

Gemäß einem weiteren Ausführungsbeispiel der Erfindung ist das Fixierelement als Spiralfeder oder als Wellenfeder ausgeführt. Insbesondere kann das Federelement als Schraubenfeder bzw. als Torsionsfeder ausgeführt sein. Bei der Ausgestaltung als Wellenfeder kann das Fixierelement zum Beispiel ähnlich einer mehrlagigen Tellerfeder ausgeführt sein. Die Belastung bzw. Vorspannung des Fixierelements verläuft entlang der Federachse, die mit der Längsachse der Magnetbaugruppe zusammenfällt.

Gemäß einem weiteren Ausführungsbeispiel der Erfindung ist das Fixierelement als Klemmhülse ausgeführt ist. Eine Klemmhülse kann dabei ein Vollmaterialelement sein, welches zwischen der Restluftspaltscheibe und der Ankerplatte zum Beispiel über Pressmass eingepresst bzw. eingeklemmt und/oder mit der Magnethülse verschweißt ist. Dabei kann die Klemmhülse unelastisch ausgeführt sein.

Gemäß einem weiteren Ausführungsbeispiel der Erfindung ist das Fixierelement zwischen der Restluftspaltscheibe und dem Anker eingeklemmt, eingepresst und/oder verschweißt. Beim Einklemmen bzw. Einpressen kann das Fixierelement eine reibschlüssige Verbindung mit weiteren Elementen wie zum Beispiel mit der Magnethülse oder mit der Ankerplatte eingehen. Insbesondere kann das Fixierelement derart zwischen der Ankerplatte und der Restluftspaltscheibe angeordnet sein, dass es selbsthemmend fixiert ist. Ferner kann das Fixierelement zum Beispiel mit der Magnethülse verschweißt sein. Hierzu kann Laserscheißen eingesetzt werden.

Gemäß einem weiteren Ausführungsbeispiel der Erfindung ist der Elektromagnet in einer Magnethülse angeordnet. Die Magnethülse weist ein Klemmelement auf, das ausgeführt ist, das Fixierelement in einer Richtung parallel zur Längsachse der Magnetbaugruppe gegen die Restluftspaltscheibe zu drücken; Alternativ oder zusätzlich weist die Magnethülse ein Aufnahmeelement auf, das ausgeführt ist, einen Endbereich des Fixierelements aufzunehmen und gegen ein Verrutschen in einer Richtung senkrecht zur Längsachse der Magnetbaugruppe zu sichern.

Das Klemmelement kann zum Beispiel als schiefe Ebene bzw. als Schräge ausgeführt sein. Die schiefe Ebene verläuft dabei in einer Ebene, die einen Winkel kleiner als 90° mit der Oberfläche des Magnetkerns einschließt. Alternativ kann das Klemmelement als Vorsprung bzw. als Ringnut in der Magnethülse ausgeführt sein. Zusätzlich oder alternativ zum Klemmelement weist die Magnethülse ein Aufnahmeelement auf, das zum Beispiel als Ausnehmung bzw. Einbuchtung am Innenumfang der Magnethülse ausgeführt ist.

Gemäß einem weiteren Ausführungsbeispiel der Erfindung weist der Elektromagnet einen Innenpol und einen Außenpol auf. Die Restluftspaltscheibe ist dabei im Bereich des Außenpols angeordnet und fixiert. Insbesondere kann die Restluftspaltscheibe als außenliegende Restluftspaltscheibe (aRLSS) bezeichnet werden. Der Innenpol ist dabei der der Längsachse der Magnetbaugruppe nächstliegende Pol. Der Außenpol ist der von der Längsachse weiter entfernte Pol.

Weitere Merkmale und Vorteile der vorliegenden Erfindung werden dem Fachmann aus der nachfolgenden Beschreibung beispielhafter Ausführungsformen, die jedoch nicht als die Erfindung beschränkend auszulegen sind, unter Bezugnahme auf die beigelegten Zeichnungen ersichtlich.
- Fig. 1: zeigt einen Querschnitt durch eine Magnetbaugruppe für einen Kraftstoffinjektor gemäß einem Ausführungsbeispiel der Erfindung
- Fig. 2: zeigt unterschiedliche nicht erfindungsgemäße Ausgestaltungen des Fixierelements als Federring
- Fig. 3: zeigt unterschiedliche Ausgestaltungen des Fixierelements als Klemmhülse
- Fig. 4: zeigt eine Ausgestaltung des Fixierelements als Spiralfeder
- Fig. 5: zeigt weitere Ausgestaltungen des Fixierelements mit unterschiedlichen Querschnitten

Alle Figuren, Figur 2 ausgenommen, sind lediglich schematische Darstellungen erfindungsgemäßer Vorrichtungen bzw. ihrer Bestandteile gemäß Ausführungsbeispielen der Erfindung. Insbesondere Abstände und Größenrelationen sind in den Figuren nicht maßstabsgetreu wiedergegeben. In den verschiedenen Figuren sind sich entsprechende Elemente mit den gleichen Referenznummern versehen.

In Fig. 1 ist ein Querschnitt durch eine Magnetbaugruppe 3 gezeigt. Die Magnetbaugruppe 3 stellt dabei einen Teil eines Kraftstoffinjektors 1 dar. Die Magnetbaugruppe 3 kann als Magnetventil zur Steuerung eines Kraftstoffdrucks im Kraftstoffinjektor 1 bzw. in einem Steuerraum eines Einspritzventils ausgeführt sein. Mittels des Kraftstoffdrucks im Steuerraum wird eine Hubbewegung eines Ventilkolbens gesteuert, mit dem eine Einspritzöffnung des Einspritzventils geöffnet oder geschlossen werden kann.

Die Magnetbaugruppe 3 weist einen Elektromagneten 5 und einen beweglichen Anker 17 auf. Der Elektromagnet 5 ist in einer Magnethülse 15 angeordnet und weist eine Magnetspule 9 und einen Magnetkern 7 auf. Der Anker 17 weist eine Ankerplatte 19 und einen Ankerbolzen 21 auf. Zwischen der Ankerplatte 19 und dem Magnetkern 7 ist eine Restluftspaltscheibe 25 vorgesehen, die einen Restluftspalt 27 zwischen dem Elektromagneten 5 und dem Anker 17 festlegt und zur Dämpfung der Ankerbewegung beiträgt. Der Elektromagnet 5 weist dabei einen Magnetkerninnenpol 11 und einen Magnetkernaußenpol 13 auf. Der Magnetkerninnenpol 11 ist dabei näher an einer Längsachse 35 angeordnet als der Magnetkernaußenpol 13. Die Restluftspaltscheibe 25 ist im Bereich des Magnetkernaußenpols 13 angeordnet und kann daher als außenliegende Restluftspaltscheibe 25 bezeichnet werden.
Bei bekannten Kraftstoffinjektoren wird die Restluftspaltscheibe freischwimmend zwischen Anker und Elektromagnet angeordnet und kann durch sogenanntes hydraulisches Kleben wechselweise am Anker und am Magnetkern haften. Dies kann zu unterschiedlichen Schließzuständen und somit auch zu unterschiedlichen Schließdauern des Ankers führen. Hierdurch können Variationen in der Einspritzmenge des Kraftstoffinjektors verursacht werden. Wird die Restluftspaltscheibe mit Vorsprüngen ausgeführt und durch diese befestigt um ein hydraulisches Kleben zu vermeiden, so wird hierdurch die Materialwahl der Restluftspaltscheibe eingeschränkt. Ferner verringert ein Verschleiß der Vorsprünge die Lebensdauer der Restluftspaltscheibe.

Bei der erfindungsgemäßen Ausgestaltung der Magnetbaugruppe 3 ist zwischen der Restluftspaltscheibe 25 und der Ankerplatte 19 bzw. einer mit der Magnethülse 15 verbundenen Einstellscheibe 23 ein zusätzliches separat ausgeführtes Fixierelement 29 aus nicht-magnetischem Material vorgesehen. Das Fixierelement 29 fixiert die Restluftspaltscheibe 25 in axialer Richtung, das heißt in einer Richtung parallel zur Längsachse 35 der Magnetbaugruppe 3. Hierdurch wird ein stabiler bzw. konstanter Zustand zwischen dem Anker 17 und der Restluftspaltscheibe 25 hergestellt. Anders ausgedrückt werden Mischzustände der Restluftspaltscheibe 25 zwischen hydraulischem Kleben und Ablösen dank dem Fixierelement 29 vermeiden.

Neben der axialen Fixierung wird die Restluftspaltscheibe 25 durch das Fixierelement 29 radial zentriert. Ferner ist das Fixierelement 29 derart ausgeführt und an der Magnetbaugruppe 3 angeordnet, dass ein Abfließen einer Steuerund Rücklaufmenge in Richtung Rücklauf 33 (in Fig. 1 nach oben) gewährleistet ist. Das heißt, die Steuer- bzw. Rücklaufmenge kann wie bei bisherigen Magnetbaugruppen im Zentrum des Magnetkerns 7 entlang der Ventilfeder 31 und ebenso zwischen der Magnethülse 15 und dem Außenumfang des Magnetkerns 7 ablaufen, ohne dabei durch das Fixierelement 29 behindert zu werden.
In den Fig. 3 bis 5 sind Ausschnitte der Magnetbaugruppe 3 dargestellt. Dabei zeigen Fig. 3 bis 5 unterschiedliche Ausgestaltungen des Fixierelements 29. In den Fig. 2A bis 2D ist das Fixierelement 29 in einer nicht erfindungsgemäßen Ausgestaltung als Federring mit unterschiedlichen Querschnitten ausgeführt. Ferner weist die Magnethülse 15 in den Fig. 2A bis 2D unterschiedliche geometrische Klemmmerkmale bzw. Klemmelemente 37 zum Andrücken des Fixierelements 29 gegen die Restluftspaltschiebe 25 auf.
In Fig. 2A ist das Fixierelement 29 in einer nicht erfindungsgemäßen Ausgestaltung als Federring mit ovalem Querschnitt ausgeführt. Dabei ist in der Magnethülse 15 ein als Ringnut ausgeführtes Klemmelement 37 vorgesehen. Der Federring ist dabei derart in der Ringnut angeordnet,
dass er die Restluftspaltscheibe 25 in axialer Richtung gegen den Magnetkernaußenpol 13 drückt. In Fig. 2B ist das Fixierelement 29 in einer nicht erfindungsgemäßen Ausgestaltung ähnlich zur Ausgestaltung in Fig. 2A ausgeführt. Im Unterschied zu Fig. 2A weist der Federring in Fig. 2B einen runden bzw. kreisförmigen Querschnitt parallel zur Längsachse 35 auf. Der Federring ist wie in Fig. 2A selbsthemmend an der Ringnut positioniert.

In Fig. 2C ist das Fixierelement 29 in einer nicht erfindungsgemäßen Ausgestaltung ebenfalls als Federring mit kreisförmigem Querschnitt ausgeführt. Im Unterschied zu Fig. 2B ist das Klemmelement 37 in Fig. 2C als schiefe Ebene ausgeführt, die einen Winkel < 90° mit der Oberfläche des Magnetkerns 7 einschließt und auf diese Weise den Federring gegen die Restluftspaltscheibe 25 drückt. Fig. 2D zeigt eine zu Fig. 2C ähnliche nicht erfindungsgemäße Ausgestaltung des Klemmmerkmals 37 als schiefe Ebene. Im Unterschied zu den Fig. 2A bis 2C ist das Fixierelement 29 in Fig. 2D als Federring mit einem trapezförmigen Querschnitt ausgeführt.

In Fig. 3 ist die Ausgestaltung des Fixierelements 29 als Klemmhülse dargestellt. Die Klemmhülse kann dabei aus Vollmaterial bestehen und im Gegensatz zu den oben beschriebenen Federelementen unelastisch ausgeführt sein. Dabei ist die Klemmhülse in Fig. 3A eingepresst und in Fig. 3B mit der Magnethülse 15 verschweißt. Dabei kann zumindest bei dem Ausführungsbeispiel in 3B auf ein geometrisches Klemmmerkmal 37 an der Magnethülse 15 verzichtet werden.
In Fig. 4 ist eine Ausgestaltung des Fixierelements 29 als Spiralfeder dargestellt. Die Spiralfeder kann ähnlich zum Federelement und zur Klemmhülse in einer Ebene senkrecht zur Längsachse 35 der Magnetbaugruppe 3 ringförmig oder segmentartig um den Anker 17 verlaufen. Dabei ist die Spiralfeder in axialer Richtung vorgespannt und kann sich zum Beispiel an der Einstellscheibe 23 oder an der Magnethülse 15 abstützen.
In Fig. 5 sind unterschiedliche Ausgestaltungen mit unterschiedlichen Querschnitten des Fixierelements 29 als Federelement dargestellt. Dabei könnte das Fixierelement 29, jeweils mit einem Aufnahmeelement in der Magnethülse 15 der Magnetbaugruppe 3 eingreifen. Dies ist in den Figuren nicht gezeigt. In Fig. 5A ist das Fixierelement als im Querschnitt S-förmiges Federelement ausgeführt. Der untere Bereich des Federelements stützt sich gegebenenfalls an einer benachbarter Komponente ab. In Fig. 5B ist das Fixierelement 29 wellenförmig in einem Querschnitt parallel zur Längsachse 35 ausgeführt. In Fig. 5C ist das Fixierelement 29 als in einem Querschnitt parallel zur Längsachse 35 längliches gebogenes Federelement ausgeführt, das ähnlich zur Ausgestaltung in Fig. 5A ausgeführt ist.

Abschließend wird angemerkt, dass Ausdrücke wie "aufweisend" oder ähnliche nicht ausschließen sollen, dass weitere Elemente oder Schritte vorgesehen sein können. Des Weiteren sei darauf hingewiesen, dass "eine" oder "ein" keine Vielzahl ausschließen. Außerdem können in Verbindung mit den verschiedenen Ausführungsformen beschriebene Merkmale beliebig miteinander kombiniert werden. Es wird ferner angemerkt, dass die Bezugszeichen in den Ansprüchen nicht als den Umfang der Ansprüche beschränkend ausgelegt werden sollen.

## Patentansprüche

1. Magnetbaugruppe (3) für einen Kraftstoffinjektor (1), die Magnetbaugruppe (3) aufweisend
einen Elektromagneten (5) mit einem Magnetkern (7) und eine Magnetspule (9);
einen Anker (17), der mittels des Elektromagneten (5) in Richtung einer Längsachse (35) bewegbar ist;
eine Restluftspaltscheibe (25) zum Einstellen eines Abstandes zwischen dem Magnetkern (7) und dem Anker (17);
wobei die Restluftspaltscheibe (25) zwischen dem Magnetkern (7) und dem Anker (17) angeordnet ist;
wobei die Restluftspaltscheibe (25) in einer Richtung parallel zu der Längsachse (35) der Magnetbaugruppe (3) durch ein Fixierelement (29) fixiert ist und wobei das Fixierelement (29) separat von der Restluftspaltscheibe (25) ausgeführt ist;
**dadurch gekennzeichnet, dass**
das Fixierelement (29) als parallel zur Längsachse (35) der Magnetbaugruppe (3) vorgespanntes Federelement ausgeführt ist.

2. Magnetbaugruppe (3) gemäß Anspruch 1,
wobei das Fixierelement (29) die Restluftspaltscheibe (25) derart fixiert, dass eine bezüglich der Längsachse (35) rotationssymmetrische Krafteinleitung in die Restluftspaltscheibe (25) stattfindet.

3. Magnetbaugruppe (3) gemäß einem der Ansprüche 1 und 2,
wobei das Fixierelement (29) die Restluftspaltscheibe (25) in einer Richtung senkrecht zur Längsachse (35) der Magnetbaugruppe (3) fixiert.

4. Magnetbaugruppe (3) gemäß Anspruch 1,
wobei das Fixierelement (29) als Spiralfeder oder als Wellenfeder ausgeführt ist.

5. Magnetbaugruppe (3) gemäß einem der Ansprüche 1 bis 3,
wobei das Fixierelement (29) als Klemmhülse ausgeführt ist.

6. Magnetbaugruppe (3) gemäß einem der Ansprüche 1 bis 5,
wobei das Fixierelement (29) zwischen der Restluftspaltscheibe (25) und dem Anker (17) eingeklemmt, eingepresst und/oder verschweißt ist.

7. Magnetbaugruppe (3) gemäß einem der Ansprüche 1 bis 6,
wobei der Elektromagnet (5) in einer Magnethülse (15) angeordnet ist;
wobei die Magnethülse (15) ein Klemmelement (37) aufweist, das ausgeführt ist, das Fixierelement (29) in einer Richtung parallel zur Längsachse (35) der Magnetbaugruppe (3) gegen die Restluftspaltscheibe (25) zu drücken; und/oder
wobei die Magnethülse (15) ein Aufnahmeelement aufweist, das ausgeführt ist, einen Endbereich des Fixierelements (29) aufzunehmen und gegen ein Verrutschen in einer Richtung senkrecht zur Längsachse (35) der Magnetbaugruppe (3) zu sichern.

8. Magnetbaugruppe (3) gemäß einem der Ansprüche 1 bis 7,
wobei der Elektromagnet (5) einen Innenpol (11) und einen Außenpol (13) aufweist;
wobei die Restluftspaltscheibe (25) im Bereich des Außenpols (23) fixiert ist.

## Claims

1. Magnet assembly (3) for a fuel injector (1), the magnet assembly (3) having
an electromagnet (5) with a magnet core (7) and a magnet coil (9);
an armature (17) which is movable by means of the electromagnet (5) in the direction of a longitudinal axis (35);
a residual air gap disc (25) for setting a spacing between the magnet core (7) and the armature (17); wherein the residual air gap disc (25) is arranged between the magnet core (7) and the armature (17); wherein the residual air gap disc (25) is fixed in a direction parallel to the longitudinal axis (35) of the magnet assembly (3) by means of a fixing element (29),
and wherein the fixing element (29) is formed separately from the residual air gap disc (25); **characterized in that**
the fixing element (29) is in the form of a spring element which is prestressed parallel to the longitudinal axis (35) of the magnet assembly (3).

2. Magnet assembly (3) according to Claim 1,
wherein the fixing element (29) fixes the residual air gap disc (25) such that force is introduced into the residual air gap disc (25) rotationally symmetrically with respect to the longitudinal axis (35).

3. Magnet assembly (3) according to either of Claims 1 and 2,
wherein the fixing element (29) fixes the residual air gap disc (25) in a direction perpendicular to the longitudinal axis (35) of the magnet assembly (3).

4. Magnet assembly (3) according to Claim 1,
wherein the fixing element (29) is in the form of a spiral spring or sinuous spring.

5. Magnet assembly (3) according to one of Claims 1 to 3,
wherein the fixing element (29) is in the form of a clamping sleeve.

6. Magnet assembly (3) according to one of Claims 1 to 5,
wherein the fixing element (29) is clamped, pressed and/or welded between the residual air gap disc (25) and the armature (17).

7. Magnet assembly (3) according to one of Claims 1 to 6,
wherein the electromagnet (5) is arranged in a magnet sleeve (15);
wherein the magnet sleeve (15) has a clamping element (37) which is designed to press the fixing element (29) against the residual air gap disc (25) in a direction parallel to the longitudinal axis (35) of the magnet assembly (3); and/or
wherein the magnet sleeve (15) has a receiving element which is designed to receive an end region of the fixing element (29) and secure said end region against slippage in a direction perpendicular to the longitudinal axis (35) of the magnet assembly (3).

8. Magnet assembly (3) according to one of Claims 1 to 7,
wherein the electromagnet (5) has an inner pole (11) and an outer pole (13);
wherein the residual air gap disc (25) is fixed in the region of the outer pole (23).

## Revendications

1. Sous-ensemble magnétique (3) pour un injecteur de carburant (1), le sous-ensemble magnétique (3) possédant
un électroaimant (5) muni d'un noyau magnétique (7) et une bobine magnétique (9) ;
un induit (17) qui peut être déplacé dans la direction d'un axe longitudinal (35) au moyen de l'électroaimant (5) ;
une plaquette à entrefer résiduel (25) destinée à régler l'écart entre le noyau magnétique (7) et l'induit (17) ;
la plaquette à entrefer résiduel (25) étant disposée entre le noyau magnétique (7) et l'induit (17) ;
la plaquette à entrefer résiduel (25) étant immobilisée par un élément d'immobilisation (29) dans une direction parallèle à l'axe longitudinal (35) du sous-ensemble magnétique (3) et l'élément d'immobilisation (29) étant réalisé séparément de la plaquette à entrefer résiduel (25) ;
**caractérisé en ce que**
l'élément d'immobilisation (29) est réalisé sous la forme d'un élément à ressort précontraint parallèlement à l'axe longitudinal (35) du sous-ensemble magnétique (3).

2. Sous-ensemble magnétique (3) selon la revendication 1, l'élément d'immobilisation (29) immobilisant la plaquette à entrefer résiduel (25) de telle sorte qu'une induction de force à symétrie rotationnelle par rapport à l'axe longitudinal (35) a lieu dans la plaquette à entrefer résiduel (25).

3. Sous-ensemble magnétique (3) selon la revendication 1 ou 2, l'élément d'immobilisation (29) immobilisant la plaquette à entrefer résiduel (25) dans une direction perpendiculaire à l'axe longitudinal (35) du sous-ensemble magnétique (3).

4. Sous-ensemble magnétique (3) selon la revendication 1, l'élément d'immobilisation (29) étant réalisé sous la forme d'un ressort en spirale ou d'un ressort sinueux.

5. Sous-ensemble magnétique (3) selon l'une des revendications 1 à 3, l'élément d'immobilisation (29) étant réalisé sous la forme d'une douille de serrage.

6. Sous-ensemble magnétique (3) selon l'une des revendications 1 à 5, l'élément d'immobilisation (29) étant coincé, enfoncé et/ou soudé entre la plaquette à entrefer résiduel (25) et l'induit (17).

7. Sous-ensemble magnétique (3) selon l'une des revendications 1 à 6, l'électroaimant (5) étant disposé dans une douille magnétique (15) ;
la douille magnétique (15) possédant un élément de serrage (37) qui est conçu pour pousser l'élément d'immobilisation (29) contre la plaquette à entrefer résiduel (25) dans une direction parallèle à l'axe longitudinal (35) du sous-ensemble magnétique (3) ; et/ou
la douille magnétique (15) possédant un élément d'accueil qui est conçu pour accueillir une zone d'extrémité de l'élément d'immobilisation (29) et le bloquer pour empêcher un glissement dans une direction perpendiculaire à l'axe longitudinal (35) du sous-ensemble magnétique (3).

8. Sous-ensemble magnétique (3) selon l'une des revendications 1 à 7, l'électroaimant (5) possédant un pôle intérieur (11) et un pôle extérieur (13) ;
la plaquette à entrefer résiduel (25) étant immobilisée dans la zone du pôle extérieur (23).
